# DEMANDE DE BREVET EUROPEEN

(11) **EP 4 477 808 A1**
(43) Date de publication de la demande: **18.12.2024**
(21) Numéro de dépôt: 24176643.5
(22) Date de dépôt: 17.05.2024
(51) Int. Cl.: E03C 1/02, F24D 3/10, F24H 9/06, E03B 11/00, F16L 5/02

(54) **SUPPORT TÉLESCOPIQUE POUR VASE D'EXPANSION ADAPTÉ AUX RÉSEAUX D'EAU SANITAIRE ET POTABLE**

(30) Priorité: 12.06.2023 FR 2305937
(71) Demandeur: Gitral, 63190 Orleat (FR)
(72) Inventeur: BAILLY, Frédéric, 63190 ORLEAT (FR)
(74) Mandataire: Cabinet Laurent & Charras

(57) **Abrégé**

L'invention concerne un support pour vase d'expansion (40) comprenant :
- une platine (10) de fixation murale ; et
- un raccord (20) dont un taraudage est configuré pour recevoir un filetage (41) de raccordement du vase (40) à un réseau d'eau.

Selon l'invention, le taraudage du raccord est configuré pour recevoir en outre un filetage d'un raccord du réseau d'eau et le raccord (20) est réalisé en acier inoxydable et est relié à la platine (10) par une potence télescopique (30) en étant soudé à une tige interne de la potence, de sorte à être raccordable aussi bien à un réseau d'eau sanitaire qu'à un réseau d'eau potable, chaude ou froide, et le raccord et la tige présentent un revêtement de protection contre l'oxydation.

## Description

### Domaine technique

L'invention se rapporte au domaine technique des supports pour vase d'expansion utilisée en plomberie et tout système utilisant des fluides sous pression, et notamment destiné à la connexion au réseau d'eau sanitaire et potable, froide et chaude.

### Art antérieur

Il est connu de l'art antérieur différents dispositifs pour fixer un vase d'expansion.

En référence à la figure 1 qui illustre un support de l'art, un vase d'expansion antérieur pour circuit sanitaire est fixé à un mur au moyen d'une platine présentant des languettes (L) saillantes définissant un interstice destiné à recevoir un collier de serrage (C). Le collier de serrage est destiné à se coincer, se clipser ou se visser dans les languettes, et à supporter le vase d'expansion au niveau de la proéminence d'un cordon de soudure de ce vase. Néanmoins cette solution est difficile à manipuler : il faut simultanément maintenir le vase (40), le collier de serrage (C), qui est souple avec un effet ressort lors de la mise en place, et un tournevis ou une visseuse pour serrer le collier de serrage. Cette manipulation est donc très pénible pour une personne seule, et peut nécessiter deux personnes pour la fixation du vase (40) sur son support (P).

Un jeu important doit être laissé au niveau du collier de serrage (C) pour pouvoir insérer le vase, et le serrage ultérieur du collier (C) est susceptible de dégrader la peinture du vase. Un démontage/remontage, par exemple lors d'une opération de maintenance, laissera à coup sûr des marques sur le vase, par détérioration du revêtement de surface et de son aspect visuel. Par conséquent, il y a un risque important d'apparition d'oxydation.

Ensuite, la distance entre le vase et le mur n'est pas réglable. Cela peut rendre plus difficile le raccordement du vase dans le cas d'utilisation d'une tuyauterie rigide. L'installateur doit s'adapter au support

Enfin, un collier de serrage (C) procure un aspect peu qualitatif à l'ensemble et peut-être qualifié de « bricolage ». De plus, l'installation est frêle, fragile et non rigide.

La figure 2 illustre un autre support de l'art antérieur pour circuit de chauffage, sous la forme d'une console rigide soudée à une platine de fixation murale. La console de forme cylindrique ou carrée présente plusieurs taraudages ou filetages , configurés pour recevoir par exemple selon les emplacements, le vase d'expansion (R), le raccordement au réseau, une soupape de sécurité, un manomètre ou encore un purgeur d'air. Une telle console est délicate à fabriquer car l'eau circule au sein de la console : chacune des soudures de la console doit être réalisée avec soin pour garantir son étanchéité.

Il est également connu des supports sous la forme d'une console rigide présentant des crochets ou des vis venant se fixer sur un renflement au niveau du cordon de soudure ou d'agrafage du vase. Ce type de support n'est compatible qu'avec des vases dont le cordon de soudure ou d'agrafage présente une géométrie adaptée pour coopérer avec de tels crochets ou vis.

Les supports sur le marché sont conçus pour les réseaux d'eau non-potable, type chauffage ou autre, et ne sont pas adaptés au réseau d'eau potable. Les documents PL209254B1 et DE29603359 illustrent des exemples de ce type de support.

### Exposé de l'invention

Le but de l'invention est de fournir un support pour vase d'expansion permettant de pallier les défauts de l'art antérieur, et notamment permettant de simplifier la pose du vase. Un autre but de l'invention est de rendre le support adaptable à différentes dimensions de différents vases, aux contraintes dimensionnelles de l'installation, et à l'environnement de pose du vase.

Un autre but de l'invention est de simplifier la fabrication d'un support pour vase d'expansion.

À cet effet il a été mis au point un support pour vase d'expansion comprenant :
- une platine de fixation murale ; et
- un raccord dont un taraudage est configuré pour recevoir un filetage de raccordement du vase à un réseau d'eau,

Selon l'invention, le taraudage du raccord est configuré pour recevoir en outre un filetage d'un raccord du réseau d'eau et le raccord est réalisé en acier inoxydable et est relié à la platine par une potence télescopique en étant soudé à une tige interne de la potence, de sorte à être raccordable aussi bien à un réseau d'eau sanitaire qu'à un réseau d'eau potable, chaude ou froide, et le raccord et la tige présentent un revêtement de protection contre l'oxydation, tel qu'une peinture époxy.

De cette manière, une fois que le support est fixé au mur, il est possible de fixer le vase en vissant directement son filetage dans le raccord. Il n'y a pas d'autre pièce à manipuler. La suppression du collier de serrage permet en outre de supprimer l'esthétique disgracieuse et peu qualitative des supports de l'art antérieur. L'invention permet également d'améliorer la rigidité, la stabilité et la durée de vie de l'ensemble.

Il est possible de régler la distance entre le vase et le mur facilement grâce à la potence télescopique, en fonction des tailles de vases existant sur le marché, des autres éléments de l'installation et l'environnement de pose. L'installateur n'a plus besoin de s'adapter au support : c'est le support qui s'adapte à l'installateur et à l'environnement de pose.

. La structure mécano soudée du support procure à l'ensemble une grande robustesse. Ne pas se fixer sur le cordon de soudure du vase contribue également d'avoir un support compatible avec une plus grande diversité de modèles de vases. Le support est standard, et n'est pas spécifique à une marque, ou à une gamme de produits.

Le raccord est réalisé en acier inoxydable afin d'éviter tout risque de contamination de l'eau potable. De cette manière, le vase est adapté aux réseaux d'eau chaude sanitaire ou potable, chaude ou froide.

Le revêtement de protection contre l'oxydation permet de protéger contre l'oxydation une zone affectée thermiquement générée lors de la soudure,.

Le taraudage du raccord est configuré pour recevoir en outre un filetage d'un raccord du réseau d'eau. De cette manière le raccord se présente sous la forme d'un manchon femelle-femelle. La longueur de circulation d'eau au sein du support et minimisée : les difficultés liées à l'étanchéité sont réduites. Cette conception supprime les soudures devant être étanche à l'eau. La fabrication est donc simplifiée, et le risque de fuite réduit.

Afin d'assurer une fonction d'anti-rotation de la potence, elle présente une section polygonale. Une section carrée facilite l'orientation de l'axe du raccord à la verticale comme à l'horizontale. De plus, dans les cas où la potence est de section carrée ou rectangulaire, la géométrie de l'intersection entre le raccord et la potence est plus simple : la soudure entre le raccord et la potence est donc plus simple à réaliser.

Avantageusement, le support comprend des moyens de verrouillage de la potence télescopique, tels qu'une ou plusieurs vis de pression.

De manière à être compatible avec la majorité des vases d'expansions du marché, un entraxe entre le raccord et une face d'appui de la platine est compris entre 125 mm et 185 mm, ou entre 145 mm et 235 mm, ou entre 185 mm et 280 mm, ou toute autre plage définie par la combinaison de ces valeurs.

À fin de rigidifier la platine, elle présente des nervures parallèles à un axe du taraudage. Ces nervures peuvent également être faites sur toute la périphérie de la platine.

De manière que le support présent une rigidité suffisante par rapport à l'emploi de matière nécessaire, une tige interne de la potence présente une section carrée de côté compris entre 24mm et 30mm, et d'épaisseur comprise entre 0,5mm et 2mm.

Dans ce même but, le raccord présente une épaisseur radiale comprise entre 2mm et 4mm.

### Brève description des dessins

[Fig.1] est un schéma illustrant un dispositif pour vase d'expansion de l'art antérieur.
[Fig.2] est un schéma illustrant un autre dispositif de support pour vase de l'art antérieur.
[Fig.3] est un schéma d'une perspective d'un support selon l'invention.
[Fig.4] est un schéma d'une vue de face de ce support.

### Description détaillée de l'invention

En référence aux figures 3 et 4 illustrant un mode de réalisation préféré de l'invention, un raccord (20) présente un taraudage (21) configuré pour recevoir un filetage (41) de raccordement du vase (40) à un réseau d'eau aussi bien sanitaire que potable, chaude ou froide, et est relié à une platine (10) de fixation murale au moyen d'une potence télescopique (30).

La potence télescopique (30) permet de pouvoir ajuster sans difficulté la position du vase (40) par rapport au mur, en fonction des différentes dimensions de vases (40) disponibles sur le marché, aux contraintes de l'installation et de l'environnement de pose.

De plus, dans le cas où la tuyauterie utilisée sur le réseau d'eau est rigide, il peut-être plus simple de déplacer légèrement le vase (40), au moyen de la potence télescopique (30), afin de le présenter en face d'un tuyau rigide préexistant. Le support s'adapte à l'environnement de pose du vase (40) et aux contraintes rencontrées par l'installateur sur son chantier. Le caractère télescopique de la potence (30) donne également beaucoup de souplesse et de marge d'erreur à l'installateur sur le positionnement de la tuyauterie.

Une fois que le réglage de l'écartement entre le vase (40) et le mur est effectué, il est possible de verrouiller ce réglage, par exemple au moyen de vis de pression (33), avantageusement disposées sur un tube externe (31) de la potence (30). Ces vis de pression sont optionnelles, puisqu'une fois que le vase (40) est vissé dans le raccord (20), il exerce sur la potence (30) un poids de manière excentrique, tend à bloquer la potence télescopique (30). Un montage rigide de l'ensemble contribue néanmoins à la qualité perçue qui est attendue dans le domaine technique considéré.

Pour réaliser une potence télescopique (30) de manière simple mais performante, celle-ci comprend une tige interne (32) et un tube externe (31) de forme complémentaire. De préférence, il s'agit de tubes de dimensions standard, achetés dans le commerce.

En particulier, les tubes sont avantageusement de section polygonale afin que la liaison entre la tige interne (32) et le tube externe (31) soit une liaison glissière, car une section polygonale exerce une fonction anti-rotation de la potence télescopique (30).

De préférence, la tige interne (32) est de section carrée de côté mesurant entre 25mm et 30mm, par exemple 26mm. L'épaisseur de la tige interne (32) et/ou du tube externe (31) est comprise entre 0,5mm et 2mm.

Un jeu de 1mm entre la tige interne (32) et le tube externe (31) garanti le bon glissement de la potence télescopique (30).

Le raccord (20) est réalisé en acier inoxydable tel que du 304L afin d'être compatible avec un réseau d'eau chaude sanitaire et potable. Par économie, la tige interne (32) est néanmoins réalisée en acier standard, du type acier de construction, non allié. Le reste du support peut également être réalisé en acier standard, du type acier de construction, non allié.

Le raccord (20) est soudé à la tige interne (32). Afin de protéger de l'oxydation la zone affectée thermiquement (ZAT) de la soudure, le raccord (20) et la tige interne (32) présentent un revêtement anticorrosion. De préférence il s'agit d'une peinture, dont la teinte peut être adaptée à un standard de couleur utilisée dans un domaine particulier (par exemple rouge pour un réseau de Chauffage, et bleu ou blanc pour un réseau d'eau chaude Sanitaire). Dans ce cas, la platine (10) ainsi que le tube externe (31) présentent également le même revêtement.

Le raccord (20) se présente de préférence sous la forme d'un manchon femelle-femelle, configuré pour recevoir d'un premier côté le raccord du vase (40) d'expansion et d'un second côté un raccord du réseau d'eau, par exemple potable. Encore plus préférentiellement, il s'agit d'un unique taraudage (21) débouchant, de même diamètre de chacun des côtés, ne présentant aucune réduction de section du diamètre intérieur. Par exemple, le taraudage (21) est du type ¾".

Puisque l'eau ne circule qu'au sein du raccord (20), alors la quantité d'acier inoxydable utilisée est minimale, ce qui est une économie, et le support obtenu est extrêmement simple, donc très peu onéreux à fabriquer.

En référence particulière à la figure 4, un entraxe (E) entre le raccord (20) et une face d'appui de la platine (10) est compris entre 125 mm et 185 mm, ou entre 145 mm et 235 mm, ou entre 185 mm et 280 mm. L'entraxe (E) peut encore être compris dans toute plage définie par la combinaison de ces valeurs, afin d'être compatible avec la majorité des vases d'expansions (40) disponibles sur le marché.

La platine (10) présente des trous de fixation (11) pour la relier au mur, de préférence 4 pour assurer une stabilité et une résistance optimale, et avantageusement ces trous sont oblongs afin de permettre un ajustement de la position de la platine (10) sur le mur.

De manière à pouvoir utiliser une tôle suffisamment fine mais néanmoins conserver la rigidité de la platine (10), cette dernière présente des nervures (12) de rigidification. Puisque le vase (40) est a priori destiné à être positionné verticalement, sur le dessus de la potence (30), alors les nervures (12) sont parallèles à l'axe du raccord (20). Ces nervures peuvent également être faites sur toute la périphérie de la platine (10).

Par ailleurs, le support peut être conformé différemment des exemples donnés sans sortir du cadre de l'invention, qui est défini par les revendications.

En outre, les caractéristiques techniques des différents modes de réalisation et variantes mentionnés ci-dessus peuvent être, en totalité ou pour certaines d'entre elles, combinées entre elles. Ainsi, le support peut être adapté en termes de coût, de fonctionnalités et de performance.

## Revendications

1. Support pour vase d'expansion (40) comprenant :
- une platine (10) de fixation murale ; et
- un raccord (20) dont un taraudage est configuré pour recevoir un filetage (41) de raccordement du vase (40) à un réseau d'eau,
***caractérisé en* ce *que*** le taraudage du raccord est configuré pour recevoir en outre un filetage d'un raccord du réseau d'eau et le raccord (20) est réalisé en acier inoxydable et est relié à la platine (10) par une potence télescopique (30) en étant soudé à une tige interne de la potence, de sorte à être raccordable aussi bien à un réseau d'eau sanitaire qu'à un réseau d'eau potable, chaude ou froide, et le raccord et la tige présentent un revêtement de protection contre l'oxydation.

2. Support selon la revendication 1, ***caractérisé en ce que*** la potence présente une section polygonale, de préférence carrée.

3. Support selon l'une des revendications précédentes, ***caractérisé en ce qu***'il comprend des moyens de verrouillage de la potence télescopique, tels qu'une ou plusieurs vis de pression.

4. Support selon l'une des revendications précédentes, ***caractérisé en ce qu***'un entraxe entre le raccord et une face d'appui de la platine est compris entre 125 mm et 185 mm, ou entre 145 mm et 235 mm, ou entre 185 mm et 280 mm.

5. Support selon l'une des revendications précédentes, ***caractérisé en ce que*** la platine présente des nervures parallèles à un axe du taraudage.

6. Support selon l'une des revendications précédentes, ***caractérisé en ce que*** la tige interne de la potence présente une section carrée de côté compris entre 24mm et 30mm, et d'épaisseur comprise entre 0,5 mm et 2mm.

7. Support selon l'une des revendications précédentes, ***caractérisé en ce que*** le raccord présente une épaisseur radiale comprise entre 2mm et 4mm.
